# EUROPÄISCHE PATENTSCHRIFT

(11) **EP 2 184 257 B1**
(45) Veröffentlichungstag und Bekanntmachung des Hinweises auf die Patenterteilung: **07.09.2011**
(21) Anmeldenummer: 09174042.3
(22) Anmeldetag: 26.10.2009
(51) Int. Cl.: B67C 3/14, B67C 3/04

(54) **Heißabfüllanlage mit Wärmerückgewinnung**
Hot filling assembly with heat recovery
Installation de remplissage à chaud dotée d'une récupération de chaleur

(30) Priorität: 10.11.2008 DE 102008056597
(43) Veröffentlichungstag der Anmeldung: 12.05.2010
(73) Patentinhaber: Krones AG, 93073 Neutraubling (DE)
(72) Erfinder: Schulz, Danilo, 94315, Straubing (DE); Runge, Torsten, 94315, Straubing (DE); Richter, Volker, 93053, Regensburg (DE)
(74) Vertreter: Grünecker, Kinkeldey, Stockmair & Schwanhäusser Anwaltssozietät

(56) Entgegenhaltungen:
- EP-A1- 1 598 308
- DE-A1-102005 053 005

## Beschreibung

Die Erfindung betrifft eine Heißabfüllanlage für eine Flüssigkeit gemäß dem Oberbegriff des Anspruchs 1 und ein Verfahren zur Heißabfüllung von Flüssigkeiten gemäß dem Oberbegriff des Anspruchs 9 und wie aus der DE 10 2005 053 005 A1 bekannt.

Die Heißabfüllung nach Pasteurisierung, z. B. in einem Kurzzeiterhitzer, ist ein bewährtes Verfahren, um Getränke haltbar in Flaschen oder Beutel abzufüllen. Das unbehandelte Getränk wird in der Regel vorgewärmt, entgast und anschließend pasteurisiert. Nach der Abfüllung, z. B. bei 85°C, werden die befüllten Flaschen in einer Flaschenkühlung mit Hilfe eines Kühlmittelstroms, z. B. durch Berieselung, auf eine zur Weiterverarbeitung geeignete Temperatur von z. B. 30°C abgekühlt.

Aus T. Herty: Molchbare Pasteuranlage mit kontinuierlicher Vakuumentgasung, Flüssiges Obst, 8/2002, 508-510 ist bekannt, bei der Heißabfüllung von Getränken, insbesondere bei einem Stillstand des Flaschenfüllers, bereits pasteurisierte Flüssigkeit in einem Rückkühler abzukühlen und über einen Puffer der unbehandelten Flüssigkeit wieder beizumischen.

Aus der DE 10 2005 053 005 A1 ist es zudem bekannt, heiß abgefüllte Getränkebeutel durch einen Kühlmittelstrom abzukühlen und den Kühlmittelstrom so im Kreislauf zu führen, dass die aufgenommene Wärme wieder an das zu erhitzende Getränk abgegeben wird.

Die den befüllten Flaschen oder Beuteln entzogene Wärme wird z. B. in einen Wärmetauscher zum Vorwärmen der zu behandelnden Flüssigkeit geleitet. Dagegen wird die bei der Rückkühlung der nicht abgefüllten Flüssigkeit entzogene Wärme bei bekannten Heißabfüllanlagen in einem Kühlturm entsorgt und steht als Energieverlust zu Buche. Dies ist auch im störungsfreien Normalbetrieb zu berücksichtigen, wenn ein bestimmter Anteil der erhitzten, noch nicht abgefüllten Flüssigkeit rückgekühlt und der unbehandelten Flüssigkeit wieder beigemischt wird, um den Betrieb der Anlage zu stabilisieren.

Der Erfindung liegt die Aufgabe zu Grund, den Energieverlust bei der Heißabfüllung im Vergleich zu den bekannten Anlagen zu verringern.

Diese Aufgabe wird mit einer Heißabfüllanlage nach Anspruch 1 gelöst. Demnach ist der Rücklauf des Rückkühlers mit dem Vorlauf des Wärmetauschers verbunden, um Wärmeenergie vom Rückkühler zum Wärmetauscher zu übertragen.

Dadurch kann die Flüssigkeit mit bei der Rückkühlung gewonnener Wärme vorgewärmt und die Energieverluste verringert werden.

Vorzugsweise leitet der erste Verteiler die Flüssigkeit bei einem Stillstand des Flaschenfüllers im Wesentlichen vollständig durch den Rückkühler. Dadurch wird die für die Rückgewinnung verfügbare Energiemenge maximiert.

Vorzugsweise umfasst die Heißabfüllanlage einen zweiten Verteiler, der den aus dem Rückkühler in den Wärmetauscher einzuspeisenden Anteil des Wärmetransportmittels einstellt. Dadurch kann die zu übertragende Wärmeleistung gezielt dosiert werden.

In weiterer vorzugsweiser Ausgestaltung der Erfindung teilt der erste Verteiler die Flüssigkeit bei Betrieb des Flaschenfüllers so auf, dass der zurückzuführende Anteil 10 - 15 % des abzufüllenden Anteils beträgt. Dadurch lässt sich eine stabile Regelung der Anlage sicherstellen.

Vorzugsweise umfasst die Heißabfüllanlage ferner einen Flaschenkühler zum Abkühlen der gefüllten Flaschen, dessen Rücklauf mit dem Vorlauf des Wärmetauschers verbunden ist, um Wärmeenergie vom Flaschenkühler zum Wärmetauscher zu übertragen. Dadurch kann die beim Abkühlen frei werdende Wärmeenergie zurück gewonnen und zur Erwärmung der Flüssigkeit erneut genutzt werden.

Bei einer Ausgestaltung der Erfindung umfasst die Heißabfüllanlage ferner einen dritten Verteiler, der Wärmetransportmittel aus dem Rücklauf des Flaschenkühlers wahlweise in den Wärmetauscher oder den Vorlauf des Flaschenkühlers leitet. Dadurch kann die zurück gewonnene Wärmemenge gezielt gesteuert werden bzw. das Wärmetransportmittel bei Bedarf im Kreis gefahren werden.

Dabei ist es vorteilhaft, wenn der dritte Verteiler das Wärmetransportmittel aus dem Rücklauf des Flaschenkühlers in den Vorlauf des Flaschenkühlers leitet, wenn keine Flaschen im Flaschenkühler gekühlt werden. Dadurch wird ein ungewolltes Auskühlen des Flaschenkühlers verzögert.

Vorzugsweise beträgt die Vorlauftemperatur des Wärmetauschers 50 - 80°C. Dies ermöglicht eine besonders effektive Wärmerückgewinnung.

Die zu Grunde liegende Aufgabe wird ferner mit einem Verfahren zur Heißabfüllung von Flüssigkeiten nach Anspruch 9 gelöst. Demnach wird die Flüssigkeit mit beim Rückkühlen des zurückzuführenden Anteils gewonnener Wärmeenergie vorgewärmt.

Vorzugsweise wird der zurückzuführende Anteil so eingestellt wird, dass er während der Flaschenabfüllung 10 - 15 % des abzufüllenden Anteils beträgt. Dadurch lässt sich eine stabile Regelung der Anlage sicherstellen.

Vorzugsweise wird die Flüssigkeit bei einer Unterbrechung der Flaschenabfüllung vollständig zurückgeführt. Dadurch wird die für die Rückgewinnung verfügbare Energiemenge maximiert.

Vorzugsweise umfasst das Verfahren ferner folgende Schritte: Abkühlen der befüllten Flaschen; und Vorwärmen der Flüssigkeit mit beim Abkühlen der Flaschen gewonnener Wärmeenergie. Dadurch kann die beim Abkühlen frei werdende Wärmeenergie zurück gewonnen und zur Erwärmung der Flüssigkeit erneut genutzt werden.

Vorzugsweise wird die Flüssigkeit bei einer Unterbrechung der Flaschenabfüllung mit beim Abkühlen der Flaschen gewonnener Wärmeenergie und mit beim Rückkühlen gewonnener Wärmeenergie vorgewärmt. Dadurch lässt sich eine möglichst gleich bleibende Vorwärmung während der Stillstandszeit gewährleisten bzw. die aus zusätzlichen Wärmequellen beim Vorwärmen einzuspeisende Energie minimieren.

Vorzugsweise wird die beim Abkühlen der Flaschen gewonnene Wärmeenergie nur so lange zum Vorwärmen der Flüssigkeit eingesetzt, so lange Flaschen abgekühlt werden. Dadurch wird vermieden, dass sich eine für die Flaschenkühlung verwendete Vorrichtung schnell abkühlt.

Eine bevorzugte Ausführungsform ist in der Zeichnung beschrieben. Es zeigen:
- Figur 1: Schema einer erfindungsgemäßen Heißabfüllanlage;
- Figur 2: Schematischer Verlauf der für die Wärmerückgewinnung verfügbaren Wärmeleistung bei einem vorübergehenden Stopp der Flaschenabfüllung.

Figur 1 zeigt schematisch eine Heißabfüllanlage 1 für eine Flüssigkeit 2, insbesondere für ein Getränk. Darin geben die gestrichelten Pfeile die Strömungsrichtung der Flüssigkeit 2 wieder, die durchgezogenen Pfeile die Strömungsrichtung eines Wärmetransportmittels 3, wie z. B. Wasser.

Die Heißabfüllanlage 1 umfasst demnach einen Sammelbehälter 4 zum Zwischenspeichern der zu behandelnden und abzufüllenden Flüssigkeit 2, dem der Reihe nach ein Wärmetauscher 6, ein Vorwärmer 8, ein Erhitzer 10 und ein erster verstellbarer Dreiwege-Verteiler 12 mit einem Eingang 12a und zwei Ausgängen 12b und 12c nachgeschaltet sind.

Der Wärmetauscher 6 umfasst einen Eingang 6a und einen Ausgang 6b für die Flüssigkeit 2 sowie einen Vorlauf 6c und einen Rücklauf 6d für das Wärmetransportmittel 3 und wärmt die Flüssigkeit 2 auf eine Vorwärmtemperatur Tᵥ vor, die z. B. für eine herkömmliche Entgasung der Flüssigkeit in einer (nicht dargestellten) Entgasungsvorrichtung benötigt wird.

Bei Bedarf wärmt der Vorwärmer 8 die Flüssigkeit 2 zusätzlich vor, z. B. bei ungenügender Wärmeleistung des Wärmetauschers 6 oder beim Hochfahren der Anlage 1.

Im Erhitzer 10 wird die Flüssigkeit 2 auf eine Behandlungstemperatur T_{B}, die höher ist als die Vorwärmtemperatur Tᵥ, erwärmt.

Der erste Verteiler 12 teilt die aus dem Erhitzer 10 strömende Flüssigkeit 2 in einen abzufüllenden Anteil F_{A} und einen in den Produktkreislauf bzw. den Sammelbehälter 4 zurückzuführenden Anteil F_{R} auf. Entsprechend ist dem Ausgang 12b des ersten Verteilers 12 ein Flaschenfüller 14, der den Flüssigkeitsanteil F_{A} in Flaschen 16 abfüllt, nachgeschaltet. Dem Ausgang 12c ist ein Rückkühler 18 mit einem Eingang 18a und einem Ausgang 18b für die Flüssigkeit 2 sowie einem Vorlauf 18c und einem Rücklauf 18d für das Wärmetransportmittel 3 nachgeschaltet. Der Ausgang 18b des Rückkühlers 18 führt zum Sammelbehälter 4 zurück.

Der Rückkühler 18 bildet mit einem zweiten verstellbaren Dreiwege-Verteiler 20, dem Wärmetauscher 6 und einem ersten Kühlturm 22 einen ersten Wärmetransportmittelkreislauf 24. Der Eingang 20a des zweiten Verteilers 20 wird aus dem Rücklauf 18d des Rückkühlers 18 gespeist und teilt den Strom des Wärmetransportmittels 3 in einen Anteil W_{E} zur externen Wärmeentsorgung im ersten Kühlturm 22 und einen Anteil W_{R} zur Wärmerückgewinnung im Wärmetauscher 6 auf. Entsprechend ist ein Ausgang 20b des zweiten Verteilers 20 mit dem Vorlauf des ersten Kühlturms 22, der andere Ausgang 12c mit dem Vorlauf 6c des Wärmetauschers 6 verbunden.

Die Heißabfüllanlage 1 umfasst ferner einen Flaschenkühler 28 zum Abkühlen der befüllten Flaschen 16. Dieser umfasst einen Vorlauf 28c und einen Rücklauf 28d für das Wärmetransportmittel 3 und bildet mit einem dritten verstellbaren Dreiwege-Verteiler 30, dem Wärmetauscher 6 und einem zweiten Kühlturm 32 einen zweiten Wärmetransportmittelkreislauf 34. Der Eingang 30a des dritten Verteilers 30 wird dabei aus dem Rücklauf 28d des Flaschenkühlers 28 gespeist und leitet das im Flaschenkühler 28 erwärmte Wärmetransportmittel 3 in einer ersten Stellung über den Ausgang 30b zum Vorlauf 6c des Wärmetauschers 6, um Wärmeenergie vom Flaschenkühler 28 zum Wärmetauscher 6 zu übertragen. In einer zweiten Stellung schließt der dritte Verteiler 30 den Vorlauf 28c und den Rücklauf 28d des Flaschenkühlers 28 über den Ausgang 30c kurz.

Die Flüssigkeit 2 ist z. B. ein Getränk, wie z.B. Wasser, Milch, Saft, Bier, Limonade oder eine andere Flüssigkeit, die durch Wärmeeinwirkung behandelt und im erwärmten Zustand abgefüllt wird. Die Flüssigkeit kann eine Emulsion, Suspension und/oder einen Schaum beinhalten.

Der Wärmetauscher 6 kann z. B. ein herkömmlicher Platten- oder Röhrenwärmetauscher sein und wird bevorzugt bei einer Vorlauftemperatur von 50 bis 80°C betrieben. In Figur 1 sind beide Wärmetransportmittelkreisläufe 24 und 34 der Übersichtlichkeit halber jeweils parallel mit dem Vorlauf 6c und dem Rücklauf 6d verbunden. Die Kreisläufe könnten jedoch auch voneinander getrennt sein, z. B. durch Rückschlagventile, durch einen separaten Vor- und Rücklauf 6c, 6d für jeden Kreislauf oder durch eine zweistufige Ausführung des Wärmetauschers 6. Entscheidend ist, dass beide Kreisläufe 24, 34 zum Vorwärmen der Flüssigkeit 2 genutzt und bei Bedarf kombiniert und optimiert werden können. Ebenso könnten die Kühltürme 22 und 32 bzw. deren Kühlleistung und die jeweiligen Volumenströme in Abweichung von Figur 1 verschaltet bzw. geregelt sein, solange sie die beschriebene Funktion erfüllen.

Der Vorwärmer 8 kann z. B. mit Dampf beheizt werden.

Der Erhitzer 10 ist beispielsweise ein herkömmlicher, dampfbetriebener Kurzzeitherhitzer mit Heißhaltestrecke, in dem die zu behandelnde Flüssigkeit 2 für eine bestimmte Dauer auf der Behandlungstemperatur T_{B} gehalten wird, z. B. zur Pasteurisierung. Der Erhitzer 10 kann einen (nicht dargestellten) Korrekturkühler umfassen, um die behandelte Flüssigkeit 2 auf eine für die Flaschenabfüllung geeignete Temperatur, wie z. B. 85°C, einzustellen. Die dabei der Flüssigkeit 2 entzogene Wärmemenge wird möglichst an den Eingang des Erhitzers 10 zurückgeführt, um nachströmende Flüssigkeit 2 zu erhitzen.

Der Verteiler 12 ist z. B. ein elektrisch gesteuertes Mischventil, mit dem die Flüssigkeitsanteile F_{R} und F_{A} sowohl im Verhältnis zueinander möglichst fein abgestuft bzw. kontinuierlich verändert werden können als auch so eingestellt werden können, dass die Flüssigkeit 2 ausschließlich zum Flaschenfüller 14 oder zum Rückkühler 18 geleitet wird.

Der Flaschenfüller 14 füllt die ihm zugeführte, erhitzte Flüssigkeit 2 in herkömmlicher Weise kontinuierlich in Flaschen 16 ab. Die Flaschen 16 können z. B. aus Glas oder Kunststoff bestehen. Ebenso gut können andere Behälter, wie z. B. Beutel, befüllt werden.

Die befüllten Flaschen 16 werden im Flaschenkühler 28 z. B. durch Berieselung mit Wasser auf eine zur Weiterverarbeitung geeignete Temperatur, wie z. B. 30°C, abgekühlt. Der Flaschenkühler 28 kann z. B. als mehrstufiger Kühltunnel ausgebildet sein. Der Flaschenkühler 28 ist so ausgelegt, dass eine möglichst hohe Rücklauftemperatur erzielt wird, z. B. im Bereich von 50 bis 80°C, um den Wirkungsgrad der Wärmerückgewinnung am Wärmetauscher 6 zu optimieren. Dies kann z. B. durch eine geeignete Auslegung einzelner Kühlstufen des Kühltunnels erfolgen und/oder durch eine Erhöhung der Verweildauer der Flaschen 16 im Flaschenkühler 28 bzw. durch eine Reduzierung des Volumenstroms des Wärmetransportmittels 3 durch den Flaschenkühler 28.

Der dritte Verteiler 30 ist bevorzugt ein elektrisch gesteuertes Schaltventil, dass das aus dem Rücklauf 28d des Flaschenkühlers 28 strömende erwärmte Wärmetransportmittel 3 entweder vollständig zum Vorlauf 6c des Wärmetauschers 6 leitet oder aber im Kurzschlussbetrieb zum Vorlauf 28c des Flaschenkühlers 28 zurückleitet. Der Kurzschlussbetrieb verhindert bzw. verzögert ein Auskühlen des Flaschenkühlers 28, falls vorübergehend keine befüllten Flaschen 16 am Flaschenkühler 28 einlaufen. Der dritte Verteiler 30 könnte jedoch auch als Mischventil ausgelegt sein.

Der Rückkühler 18 ist bevorzugt so ausgelegt, dass eine möglichst hohe Rücklauftemperatur erzielt wird, z. B. 50 - 80°C, um einen möglichst hohen Wirkungsgrad der Wärmerückgewinnung am Wärmetauscher 6 zu erzielen. Die Flüssigkeit 2 soll dabei näherungsweise auf die Temperatur der unbehandelten Flüssigkeit 2 abgekühlt werden, beispielsweise auf eine Temperatur von etwa 20 - 40°C, bevor sie sich im Sammelbehälter 4 mit unbehandelter Flüssigkeit 2 mischt.

Mit der erfindungsgemäßen Heißabfüllanlage 1 kann im Normalbetrieb, nach Erreichen der jeweiligen Solltemperaturen und bei kontinuierlicher Abfüllung der Flaschen 16 und deren Einleitung in den Flaschenkühler 28, wie folgt gearbeitet werden:
Aus dem Sammelbehälter 4 wird kontinuierlich Flüssigkeit 2 durch den Wärmetauscher 6 geleitet und dabei auf eine Vorwärmtemperatur Tᵥ erwärmt. Ist die Heizleistung des Wärmetauschers 6 ungenügend, wird die Flüssigkeit 2 im Vorwärmer 8 zusätzlich bis zur Temperatur Tᵥ erwärmt. Das Flüssigkeit 2 wird anschließend z. B. durch eine (nicht dargestellte) Vakuumentgasung und/oder andere Verfahren behandelt und zum Erhitzer 10 geleitet. In diesem wird die Flüssigkeit 2 z. B. zur Pasteurisierung für eine bestimmte Zeitdauer auf eine Behandlungstemperatur T_{B} erhitzt, wobei gilt: T_{B} > Tᵥ. Ein Anteil F_{A} der behandelten Flüssigkeit 2 wird in den Flaschenfüller 14 geleitet und in diesem bei einer Temperatur von vorzugsweise 80 - 90°C in Flaschen 16 abgefüllt. Der verbleibende Anteil F_{R} der behandelten Flüssigkeit 2 wird in den Rückühler 18 geleitet, in diesem auf 20 - 40 °C abgekühlt und wieder in den Sammelbehälter 4 zurückgeführt. Die anteilige Rückführung der Flüssigkeit 2 im Normalbetrieb gewährleistet einen stabilen Betrieb der Abfüllanlage. Auf diese Weise kann z. B. vermieden werden, dass Flüssigkeit 2 auf Grund mangelnder Sterilität bei einer verzögerten Abfüllung verworfen werden muss. Das Verhältnis F_{R}/F_{A} beträgt im Normalbetrieb 0,05 - 0,2. Bevorzugt ist ein Verhältnis F_{R}/F_{A} von 0,1 - 0,15.

Der überwiegende Teil der im Normalbetrieb im Wärmetauscher 6 zur Verfügung stehenden Wärmeleistung stammt aus dem Flaschenkühler 28. Das Verhältnis der aus den Wärmetransportmittelkreisläufen 24 und 34 jeweils an den Rückläufen 18d und 28d verfügbaren Wärmeleistungen entspricht im Normalbetrieb näherungsweise dem Verhältnis F_{R}/F_{A}.

Die Wärmerückgewinnung im Flaschenkühler 28 und im Rückkühler 18, bzw. in den Wärmemittelkreisläufen 34 und 24, kann kombiniert werden, um die Energieverluste der Abfüllanlage 1 im Normalbetrieb zu minimieren und/oder deren Regelung zu optimieren.

Mit der erfindungsgemäßen Heißabfüllanlage 1 kann im Störungsfall, insbesondere bei einem Stillstand des Flaschenfüllers 14, wie folgt gearbeitet werden.

Bei einem Stopp des Flaschenfüllers 14 ist die gesamte erhitzte Flüssigkeit 2 möglichst unter den Bedingungen des Normalbetriebs im Kreislauf zu fahren, um den Füllvorgang zügig wieder fortsetzen zu können.

Figur 2 zeigt die potenziell für eine Energierückgewinnung in den Kreisläufen 24 und 34 zur Verfügung stehende Wärmeleistung während des Betriebs B und während eines vorübergehenden Stillstands S des Flaschenfüllers 14. Im Normalbetrieb stehen jeweils im Wesentlichen zeitlich konstante Wärmemengen aus den Kreisläufen 24 und 34 zur Verfügung.

Bei einem Stopp des Flaschenfüllers 14 wird die gesamte Flüssigkeit 2 vom ersten Verteiler 12 in den Rückkühler 18 geleitet und in diesem näherungsweise auf die Ausgangstemperatur der unbehandelten Flüssigkeit 2 abgekühlt. Dadurch steigt die am Rücklauf 18d des Rückkühlers 18 zur Verfügung stehende Wärmeleistung an, bis diese der Abgabeleistung des Flaschenkühlers 28 im Normalbetrieb entspricht.

Auch nach einem Stopp des Flaschenfüllers 14 werden bereits befüllten Flaschen 16 weiterhin zum Flaschenkühler 28 transportiert, so dass am Rücklauf 28d des Flaschenkühlers 28, z. B. für eine Dauer von 2 Minuten, zunächst noch die gleiche Wärmeleistung zur Verfügung steht wie im Normalbetrieb. Ab dem Zeitpunkt S', nachdem alle antransportierten Flaschen 16 abgekühlt wurden, sinkt die am Flaschenkühler 28 zur Verfügung stehende Wärmeleistung kontinuierlich ab. Wie aus Figur 2 ersichtlich, sinkt bzw. steigt die verfügbare Wärmeabgabeleistung des Flaschenkühlers 28 in der Regel langsamer als die des Rückkühlers 18.

Um das Auskühlen des Flaschenkühlers 28 zu verzögern, schließt der dritte Verteiler 30 Vorlauf 28c und Rücklauf 28d des Flaschenkühlers 28 zum Zeitpunkt S' kurz und verhindert gleichzeitig, dass der Vorlauf 28c aus dem zweiten Kühlturm 32 gespeist wird.

Bei Wiederaufnahme des Betriebs des Flaschenfüllers 14 wird der erste Verteiler 12 wieder auf Normalbetrieb zurück gestellt, so dass zum Rückkühler 18 nur noch der ursprüngliche Flüssigkeitsanteil F_{R} geleitet wird. Dadurch sinkt die am Rücklauf 18d des Rückkühlers 18 verfügbare Wärmeleistung wieder auf den Wert bei Normalbetrieb ab.

Da die verfügbare Wärmeabgabeleistung des Flaschenkühlers 28 langsamer ansteigt als die des Rückkühlers 18 abnimmt, wie in Figur 2 dargestellt, kann die am Wärmetauscher 6 insgesamt zur Verfügung stehende Wärmeleistung vorübergehend unter einen für das Vorwärmen der Flüssigkeit 2 nötigen Mindestwert fallen, so dass hierzu zusätzliche Wärmeleistung durch den Vorwärmer 8 aufgebracht werden muss.

Durch die kombinierte Wärmerückgewinnung im Flaschenkühler 28 und im Rückkühler 18, bzw. in den Wärmemittelkreisläufen 34 und 24, kann die Flüssigkeit 2 überwiegend durch zurück gewonnene Energie vorgewärmt werden und zusätzlicher, externer Energieeintrag im Vergleich zu herkömmlichen Anlagen deutlich reduziert werden.

## Patentansprüche

1. Heißabfüllanlage (1) für Flüssigkeiten, insbesondere Getränke, mit Wärmerückgewinnung mit
- einem Wärmetauscher (6) zum Vorwärmen der Flüssigkeit (2) auf eine erste Temperatur (Tᵥ);
- einem dem Wärmetauscher (6) nachgeschalteten Erhitzer (10) zum Erhitzen der Flüssigkeit (2) auf eine zweite Temperatur (T_{B}), die höher ist als die erste Temperatur (Tᵥ);
- einem dem Erhitzer (10) nachgeschalteten ersten Verteiler (12)
- einem dem ersten Verteiler (12) nachgeschalteten Flaschenfüller (14) zum Abfüllen der Flüssigkeit (2) in Flaschen (16); und
- einem dem ersten Verteiler (12) nachgeschalteten Rückkühler (18) zur Kühlung des zurückzuführenden Anteils (F_{R}),
**dadurch gekennzeichnet, dass**
der Verteiler (12) die Flüssigkeit (2) in einen in Flaschen (16) abzufüllenden Anteil (F_{A}) und einen zum Eingang (6a) des Wärmetauschers (6) zurückzuführenden Anteil (F_{R}) aufteilt, und dass
der Rücklauf (18d) des Rückkühlers (18) mit dem Vorlauf (6c) des Wärmetauschers (6) verbunden ist, um Wärmeenergie vom Rückkühler (18) zum Wärmetauscher (6) zu übertragen.

2. Heißabfüllanlage nach Anspruch 1, **dadurch gekennzeichnet, dass** der erste Verteiler (12) die Flüssigkeit (2) bei einem Stillstand des Flaschenfüllers (14) im Wesentlichen vollständig durch den Rückkühler (18) leitet.

3. Heißabfüllanlage nach Anspruch 1 oder 2, **dadurch gekennzeichnet, dass** die Anlage ferner einen zweiten Verteiler (20) umfasst, der den aus dem Rückkühler (18) in den Wärmetauscher (6) einzuspeisenden Anteil (W_{R}) des Wärmetransportmittels (3) einstellt.

4. Heißabfüllanlage nach einem der vorigen Ansprüche, **dadurch gekennzeichnet, dass** der erste Verteiler (12) die Flüssigkeit (2) bei Betrieb des Flaschenfüllers (14) so aufteilt, dass der zurückzuführende Anteil (F_{R}) 10 - 15 % des abzufüllenden Anteils (F_{A}) beträgt.

5. Heißabfüllanlage nach einem der vorigen Ansprüche, **dadurch gekennzeichnet, dass** diese ferner einen Flaschenkühler (28) zur Abkühlung der gefüllten Flaschen (16) umfasst, dessen Rücklauf (28d) mit dem Vorlauf (6c) des Wärmetauschers (6) verbunden ist, um Wärmeenergie vom Flaschenkühler (28) zum Wärmetauscher (6) zu übertragen.

6. Heißabfüllanlage nach Anspruch 5, **dadurch gekennzeichnet, dass** die Anlage ferner einen dritten Verteiler (30) umfasst, der Wärmetransportmittel (3) aus dem Rücklauf (28d) des Flaschenkühlers (28) wahlweise in den Wärmetauscher (6) oder den Vorlauf (28c) des Flaschenkühlers (28) leitet.

7. Heißabfüllanlage nach Anspruch 6, **dadurch gekennzeichnet, dass** der dritte Verteiler (30) das Wärmetransportmittel (3) aus dem Rücklauf (28d) des Flaschenkühlers (28) in den Vorlauf (28c) des Flaschenkühlers (28) leitet, wenn keine Flaschen (16) im Flaschenkühler (28) gekühlt werden.

8. Heißabfüllanlage nach einem der vorigen Ansprüche, **dadurch gekennzeichnet, dass** die Vorlauftemperatur des Wärmetauschers (6) 60 - 75°C beträgt.

9. Verfahren zur Heißabfüllung von Flüssigkeiten, insbesondere Getränken, mit Wärmerückgewinnung, wobei das Verfahren folgende Schritte umfasst:
- Vorwärmen der Flüssigkeit (2) auf eine erste Temperatur (Tᵥ);
- Erhitzen der Flüssigkeit (2) auf eine zweite Temperatur (T_{B}), die höher ist als die erste Temperatur (Tᵥ);
- Aufteilen der erhitzten Flüssigkeit (2)
- Abfüllen des abzufüllenden Anteils (F_{A}) in Flaschen (16); und
- Rückkühlen des zurückzuführenden Anteils (F_{R}),
**dadurch gekennzeichnet, dass**
die erhitzte Flüssigkeit (2) in einen in Flaschen (16) abzufüllenden Anteil (F_{A}) und in einen zur erneuten Vorwärmung im Kreislauf zurückzuführenden Anteil (F_{R}) aufgeteilt wird, und dass die Flüssigkeit (2) mit beim Rückkühlen des zurückzuführenden Anteils (F_{R}) gewonnener Wärmeenergie vorgewärmt wird.

10. Verfahren nach Anspruch 9, **dadurch gekennzeichnet, dass** der zurückzuführende Anteil (F_{R}) so eingestellt wird, dass er während der Flaschenabfüllung 10 - 15 % des abzufüllenden Anteils (F_{A}) beträgt.

11. Verfahren nach Anspruch 9 oder 10, **dadurch gekennzeichnet, dass** die Flüssigkeit (2) bei einer Unterbrechung der Flaschenabfüllung vollständig zurückgeführt wird.

12. Verfahren nach einem der Ansprüche 9 bis 11, **dadurch gekennzeichnet, dass** es ferner folgende Schritte umfasst:
- Abkühlen der befüllten Flaschen; und
- Vorwärmen der Flüssigkeit (2) mit beim Abkühlen der Flaschen gewonnener Wärmeenergie.

13. Verfahren nach Anspruch 12, **dadurch gekennzeichnet, dass** die Flüssigkeit (2) bei einer Unterbrechung der Flaschenabfüllung mit beim Abkühlen der Flaschen gewonnener Wärmeenergie und mit beim Rückkühlen gewonnener Wärmeenergie vorgewärmt wird.

14. Verfahren nach Anspruch 13, **dadurch gekennzeichnet, dass** beim Abkühlen der Flaschen gewonnene Wärmeenergie nur so lange zum Vorwärmen der Flüssigkeit (2) eingesetzt wird, so lange Flaschen abgekühlt werden.

## Claims

1. A hot filling system (1) for liquids, particularly drinks, with heat recovery, comprising:
- a heat exchanger (6) for preheating the liquid (2) to a first temperature (Tᵥ);
- a heater (10) arranged downstream of the heat exchanger (6) for heating the liquid (2) to a second temperature (T_{B}) higher than the first temperature (Tᵥ);
- a first distributor (12) arranged downstream of the heater (10);
- a bottle filler (14) arranged downstream of the first distributor (12) for filling the liquid (2) into bottles (16); and
- a recooler (18) arranged downstream of the first distributor (12) for cooling the portion (F_{R}) to be returned,
**characterized in that**
the distributor (12) divides the liquid (2) into a portion (F_{A}) to be filled into bottles (16) and into a portion (F_{R}) to be returned to the inlet (6a) of the heat exchanger (6), and that the return line (18d) of the recooler (18) is connected to the supply line (6c) of the heat exchanger (6) to transmit heat energy from the recooler (18) to the heat exchanger (6).

2. The hot filling system according to claim 1, **characterized in that** the first distributor (12) passes the liquid (2) substantially completely through the recooler (18) at a standstill of the bottle filler (14).

3. The hot filling system according to claim 1 or 2, **characterized in that** the system further comprises a second distributor (20) which adjusts a portion (W_{R}) of the heat transport medium (3) that is to be fed from the recooler (18) into the heat exchanger (6).

4. The hot filling system according to any one of the preceding claims, **characterized in that** the first distributor (12) divides the liquid (2) during operation of the bottle filler (14) such that the portion (F_{R}) to be returned accounts for 10-15% of the portion (F_{A}) to be filled.

5. The hot filling system according to any one of the preceding claims, **characterized in that** said system further comprises a bottle cooler (28) for cooling the filled bottles (16), the bottle cooler (28) having a return line (28d) connected to the supply line (6c) of the heat exchanger (6) to transmit heat energy from the bottle cooler (28) to the heat exchanger (6).

6. The hot filling system according to claim 5, **characterized in that** the system further comprises a third distributor (30) which passes heat transport medium (3) from the return line (28d) of the bottle cooler (28) selectively into the heat exchanger (6) or the supply line (28c) of the bottle cooler (28).

7. The hot filling system according to claim 6, **characterized in that** the third distributor (30) passes the heat transport medium (3) from the return line (28d) of the bottle cooler (28) into the supply line (28c) of the bottle cooler (28) when no bottles (16) are cooled in the bottle cooler (28).

8. The hot filling system according to any one of the preceding claims, **characterized in that** the supply temperature of the heat exchanger (6) is 60-75°C.

9. A method for hot filling liquids, particularly drinks, with heat recovery, the method comprising the following steps:
- preheating the liquid (2) to a first temperature (Tᵥ);
- heating the liquid (2) to a second temperature (T_{B}) higher than the first temperature (Tᵥ);
- dividing the heated liquid (2);
- filling the portion (F_{A}) to be filled into bottles (16); and
- recooling the portion (F_{R}) to be returned,
**characterized in that**
the heated liquid (2) is divided into a portion (F_{A}) to be filled into bottles (16) and into a portion (F_{R}) to be recirculated for renewed preheating, and that the liquid (2) is preheated with heat energy recovered during recooling of the portion (F_{R}) to be returned.

10. The method according to claim 9, **characterized in that** the portion (F_{R}) to be returned is set such that it accounts for 10-15% of the portion (F_{A}) to be filled in the bottling process.

11. The method according to claim 9 or 10, **characterized in that** the liquid (2) is completely returned upon interruption of the bottling process.

12. The method according to any one of claims 9 to 11, **characterized in that** it further comprises the following steps:
- cooling the filled bottles; and
- preheating the liquid (2) with heat energy recovered during cooling of the bottles.

13. The method according to claim 12, **characterized in that** upon interruption of the bottling process the liquid (2) is preheated with heat energy recovered during cooling of the bottles and with heat energy recovered during recooling.

14. The method according to claim 13, **characterized in that** heat energy recovered during cooling of the bottles is used for preheating the liquid (2) only for a period as long as the bottles are being cooled.

## Revendications

1. Installation de remplissage à chaud (1) pour des liquides, en particulier des boissons, avec récupération de chaleur, avec
- un échangeur de chaleur (6) pour préchauffer le liquide (2) à une première température (Tᵥ) ;
- un dispositif de chauffage (10), monté en aval de l'échangeur de chaleur (6), pour chauffer le liquide (2) à une deuxième température (T_{B}), supérieure à la première température (Tᵥ) ;
- un premier répartiteur (12) monté en aval du dispositif de chauffage (10),
- un remplisseur de bouteilles (14), monté en aval du premier répartiteur (12), pour verser le liquide (2) dans des bouteilles (16) ; et
- un refroidisseur de retour (18), monté en aval du premier répartiteur (12), pour refroidir la part à recycler (F_{R}),
**caractérisée en ce que** le répartiteur (12) répartit le liquide (2) en une part (F_{A}) à verser dans les bouteilles (16) et une part (F_{R}) à ramener à l'entrée (6a) de l'échangeur de chaleur (6), et la conduite de retour (18d) du refroidisseur de retour (18) est reliée à la conduite d'alimentation (6c) de l'échangeur de chaleur (6), afin de transmettre à celui-ci de l'énergie thermique du refroidisseur (18).

2. Installation de remplissage à chaud selon la revendication 1, **caractérisée en ce que** le premier répartiteur (12) fait passer le liquide (2) quasiment entièrement par le refroidisseur de retour (18), lors d'un arrêt du remplisseur de bouteilles (14).

3. Installation de remplissage à chaud selon la revendication 1 ou 2, **caractérisée en ce qu'**elle comprend par ailleurs un deuxième répartiteur (20), qui règle la part (W_{R}) d'agent caloporteur (3) à amener dans l'échangeur de chaleur (6) à partir du refroidisseur de retour (18).

4. Installation de remplissage à chaud selon l'une des revendications précédentes, **caractérisée en ce que** le premier répartiteur (12) répartit le liquide (2), lors du fonctionnement du remplisseur de bouteilles (14), de telle sorte que la part à recycler (F_{R}) représente 10-16% de la part (F_{A}) à mettre en bouteilles.

5. Installation de remplissage à chaud selon l'une des revendications précédentes, **caractérisée en ce qu'**elle comprend par ailleurs un refroidisseur de bouteilles (28) qui est destiné à refroidir les bouteilles (16) remplies et dont la conduite de retour (28d) est reliée à la conduite d'alimentation (6c) de l'échangeur de chaleur (6) afin de transmettre à celui-ci de l'énergie thermique du refroidisseur de bouteilles (28).

6. Installation de remplissage à chaud selon la revendication 5, **caractérisée en ce qu'**elle comprend par ailleurs un troisième répartiteur (30) qui fait passer l'agent caloporteur (3) de la conduite de retour (28d) du refroidisseur de bouteilles (28) à l'échangeur de chaleur (6) ou à la conduite d'alimentation (28c) du refroidisseur de bouteilles (28), sélectivement.

7. Installation de remplissage à chaud selon la revendication 6, **caractérisée en ce que** le troisième répartiteur (30) fait passer l'agent caloporteur (3) de la conduite de retour (28d) du refroidisseur de bouteilles (28) à la conduite d'alimentation (28c) du refroidisseur de bouteilles (28) si aucune bouteille (16) n'est refroidie dans ce dernier.

8. Installation de remplissage à chaud selon l'une des revendications précédentes, **caractérisée en ce que** la température d'alimentation de l'échangeur de chaleur (6) est de 60-75°C.

9. Procédé pour le transvasement à chaud de liquides, en particulier de boissons, avec récupération de chaleur, étant précisé que ce procédé comprend les étapes suivantes :
- préchauffage du liquide (2) à une première température (T_{V}) ;
- chauffage du liquide (2) à une deuxième température (T_{B}), supérieure à la première température (Tᵥ) ;
- répartition du liquide (2) chauffé ;
- remplissage de bouteilles (16) avec la part à transvaser (F_{A}) ; et
- refroidissement de la part à recycler (F_{R}),
**caractérisé en ce que** le liquide (2) chauffé est réparti en une part (F_{A}) à transvaser dans les bouteilles (16) et une part (F_{R}) à recycler en vue d'être à nouveau préchauffée, et **en ce que** le liquide (2) est préchauffé avec de l'énergie thermique récupérée lors du refroidissement de la part à recycler (F_{R}).

10. Procédé selon la revendication 9, **caractérisé en ce que** la part à recycler (F_{R}) est réglée pour représenter pendant le remplissage des bouteilles 10-15% de la part à transvaser (F_{A}).

11. Procédé selon la revendication 9 ou 10, **caractérisé en ce que** le liquide (2) est entièrement recyclé lors d'une interruption du remplissage des bouteilles.

12. Procédé selon l'une des revendications 9 à 11, **caractérisé en ce qu'**il comprend par ailleurs les étapes suivantes :
- refroidissement des bouteilles remplies ; et
- préchauffage du liquide (2) avec de l'énergie thermique récupérée lors du refroidissement des bouteilles.

13. Procédé selon la revendication 12, **caractérisé en ce que** le liquide (2) est préchauffé, lors d'une interruption du remplissage des bouteilles, avec de l'énergie thermique récupérée lors du refroidissement des bouteilles et avec de l'énergie thermique récupérée lors du refroidissement de retour.

14. Procédé selon la revendication 13, **caractérisé en ce que** l'énergie thermique récupérée lors du refroidissement des bouteilles est utilisée pour préchauffer le liquide (2) seulement tant que les bouteilles sont refroidies.
